# FASCICULE DE BREVET EUROPEEN

(11) **EP 0 215 830 B1**
(45) Date de publication et mention de la délivrance du brevet: **31.05.1989**
(21) Numéro de dépôt: 86901411.8
(22) Date de dépôt: 21.02.1986
(51) Int. Cl.: C21D 1/667, C21D 9/573

(54) **INSTALLATION DE REFROIDISSEMENT PAR PULVERISATION**
VORRICHTUNG ZUM ABKÜHLEN DURCH SPRÜHEN
PLANT FOR COOLING BY SPRAYING MEANS

(30) Priorité: 06.03.1985 FR 8503281
(43) Date de publication de la demande: 01.04.1987
(73) Titulaire: BERTIN & CIE, F-78373 Plaisir Cédex (FR)
(72) Inventeur: VIANNAY, Stéphane, Georges, Jean-Marie, Voisin-le-Bretonneux F-78190 Trappes (FR); ROTH, Bernard, Marie, F-92100 Boulogne-Billancourt (FR); MIRIGAY, Solange, Marie, Virginie, F-92370 Chaville (FR); CHASTANG, Georges, Jean, Baptiste, F-78310 Maurepas (FR)
(74) Mandataire: Colas, Jean-Pierre
(86) Numéro de dépôt international: FR8600053
(87) Numéro de publication internationale: WO8605210

(56) Documents cités:
- EP-A- 0 069 618
- BE-A- 845 004
- FR-A- 2 375 911
- US-A- 2 009 078
- US-A- 3 758 913
- Patents Abstracts of Japan, vol. 5, no. 148, (C-72)(820), 18 September 1981

## Description

L'invention concerne une installation de traitement par pulvérisation plus particulièrement destinée au refroidissement de produits métallurgiques comportant successivement des moyens de pulvérisation et un caisson d'aspiration disposés devant un matériau tel que plaque, tôle, etc... défilant en continu.

On à cherché, dans les installations destinées au revêtement d'une surface par un produit ou un matériau pulvérulent, à éviter la dispersion dudit produit ou matériau dans l'atmosphère pour des raison écologiques et/ou économiques.

C'est ainsi que les installations de peinture manuelles ou automatiques comportent toujours des moyens d'aspiration dans lesquels le brouillard de peinture et les solvants sont séparés de l'air de pulvérisation avant son rejet dans l'atmosphère.

Des installations ayant les mêmes buts ont été adaptées aux opérations comportant la projection de produits pulvérulents sur des surfaces déjà enduites d'un revêtement de base avant de procéder à la fixation du revêtement par traitement thermique ou chimique.

La demande de brevet européen N° 0 117 958 décrit un dispositif destiné à recueillir un gaz chargé de poudre métallique après que celui-ci ait servi à l'enduction d'une bande pourvue d'un revêtement de base. Le dispositif comporte un caisson formé de deux carters symétriques entre lesquels circule la bande à recouvrir. Le caisson est divisé dans le sens de la longueur en trois compartiments, les premier et dernier compartiments comportant des moyens pour insuffler le gaz chargé de poudre et le compartiment central présentant des fentes de reprise pour recueillir le gaz chargé de poudre métallique résiduelle. Le compartiment central est relié à l'aspiration d'un ventilateur et le gaz chargé est envoyé dans un dispositif de dosage qui rétablit la teneur en poudre avant son retour dans les moyens d'insufflation du gaz. Aux extrémités du caisson sont prévus des joints aérodynamiques pour empêcher le gaz insufflé chargé de poudre métallique de s'échapper à l'extérieur du dispositif.

On connaît, par exemple, du brevet JP-A-5 681 633, une installation de traitement thermique comportant des rampes de jets d'eau pulvérisés destinés à refroidir un matériau à haute température défilant devant elles. La tôle d'acier défile verticalement, dans une enceinte fermée, devant une série de rampes de pulvérisation entre lesquelles sont disposés des conduits d'aspiration. Ces conduits portent sur leur bord inférieur des plaques de ramassage qui ont pour fonction de recueillir les gouttes d'eau qui tombent d'une rampe supérieure et qui risqueraient de perturber le fonctionnement de la rampe. Les gouttes ainsi recueillies par les plaques sont aspirées vers l'extérieur de l'installation. L'enceinte est raccordée à des moyens d'extraction afin d'empêcher les sorties de brouillard par les passages d'entrée et de sortie de la tôle.

Ce dispositif est adapté à des tôles minces susceptibles de défiler verticalement mais ne peut convenir au traitement de tôles épaisses qui doivent nécessairement défiler horizontalement. Dans ce cas en régime d'ébullition en film (régime non mouillant) intervenant par exemple pour des tôles d'acier pour des températures de parois supérieures à environ 400°C à 500° C, les gouttelettes d'eau se fractionnent au contact de la paroi à refroidir avec une très faible évaporation et rejaillissent.

Si ces gouttelettes ne sont pas évacuées, elles grossissent et retombent sur la tôle en produisant des accumulations d'eau. Cette eau s'évacue alors vers les côtés de la tôle qui subissent un refroidissement plus intense que le milieu.

Pour éviter ceci, il faut créer un écoulement d'air suffisant afin de véhiculer les gouttelettes après leur fractionnement.

L'invention à pour but de réaliser une installation de traitement par pulvérisation d'un liquide, destinée au refroidissement d'un produit métallurgique défilant en continu et à l'évacuation de l'eau pulvérisée par l'organisation des écoulements de gaz véhiculant les gouttelettes de manière à éviter un refroidissement dissymétrique de la surface traitée.

L'invention peut notamment être utilisée pour la formation d'une zone de refroidissement modérée telle que prévue dans le brevet FR-A- 2 571 384 au nom de la demanderesse.

L'installation de traitement, selon l'invention, est réalisée selon les caractéristiques décrites dans la revendication 1.

La succession de rampes de pulvérisation et de caissons d'aspiration est organisée selon les critères suivants:
- Les rampes et les caissons sont séparés par des espaces libres permettant le passage de l'air venant accompagner les jets des pulvérisateurs. Le débit d'air est ainsi supérieur à celui amené par les fentes des pulvérisateurs, ce qui est favorable pour véhiculer les gouttelettes;
- les distances entre les rampes de pulvérisation et la face à refroidir d'une part et les distances entre deux rampes de pulvérisation consécutives d'autre part sont définies de façon à organiser l'écoulement de l'air provenant du pulvérisateur et de l'air secondaire pénétrant entre caisson et pulvérisateur et accompagnant le jet, cette organisation ayant pour effet de permettre de véhiculer et évacuer les gouttelettes rejaillissant de la surface chaude.

En particulier la distance entre rampes de pulvérisation consécutives sera suffisante pour qu'il n'y ait sensiblement pas interaction directe entre les jete des pulvérisateurs successifs et qu'il soit, de plus, possible de constituer et de séparer des zones d'écoulements dirigées vers le produit à refroidir et des zones d'écoulements s'écartant du produit;

- les caissons d'aspiration disposés entre les rampes de pulvérisation et également aux deux extrémités de la machine sont situés à l'aplomb de la zone de rencontre entre les écoulements de gaz et de gouttelettes provenant de deux rampes de pulvérisation successives; ils comportent des jupes prévues sur les bords de l'ouverture d'aspiration confinant la zone de rejaillissement des écoulements et des gouttelettes.

Les explications et figures données ci-après à titre d'exemple permettront de comprendre comment l'invention peut être réalisée.
- la figure 1 représente schématiquement en perspective et en partie arraché un exemple d'installation de traitement selon l'invention.
- la figure 2 est une vue en perspective d'un caisson d'aspiration.
- la figure 3 est une vue en coupe transversale du caisson selon la figure 2.

Selon l'exemple de réalisation représenté schématiquement figure 1, l'installation selon l'invention, est destinée au refroidissement d'un produit métallurgi que défilant horizontalement après, par exemple, sa sortie d'un four de traitement ou d'un laminoir.

Un transporteur à rouleaux 1, horizontal, supporte et entraîne une tôle 2 dans une installation de traitement par pulvérisation constituée selon l'exemple représenté, de quatre caissons d'aspiration 3, 4, 5, 6 disposés transversalement par rapport à la direction de déplacement de la tôle et de trois rampes de pulvérisation 7, 8, 9 disposées entre les caissons. Selon une réalisation préférée, les rampes sont constituées de pulvérisateurs à jet en nappe bidimensionnelle tels que ceux décrits, par exemple, dans le brevet français N° 2 375 911. Les jets des pulvérisateurs atteignent la tôle, s'étalent le long de sa surface puis rejaillissent lors de l'interaction avec les écoulements provenant des pulvérisateurs voisins. On à constaté, et cela dans une plage de débits assez large, que les gouttelettes, formant les nappes pulvérisées issues de deux pulvérisateurs voisins, après leur action de refroidissement sur la tôle, rejaillissent avec l'air dans une zone relativement limitée, centrée dans l'espace séparant les deux pulvérisateurs. Si ces gouttelettes rejaillissantes ne sont pas évacuées elles grossissent et retombent sur la tôle. L'eau ainsi déposée dans cette zone s'évacue par les bords de la tôle où elle produit des conditions de refroidissement différentes de celles initialement prévues avec l'eau pulvérisée et réalisées dans la zone centrale de la tôle.

Afin d'éviter le grossissement des gouttelettes et leur retombée, les caissons d'aspiration sont disposés entre les pulvérisateurs au-dessus de la zone dans laquelle rejaillissent les écoulements d'air et de gouttelettes, la zone étant confinée par des jupes portées par les ouvertures des caissons, dont le bord libre descend près de la surface de la tôle. La distance séparant le bord de la jupe de la surface de la tôle permet le passage de l'écoulement d'air véhiculant les gouttelettes rejaillissant après impact sur la tôle.

L'installation, selon l'exemple montré, étant destinée au refroidissement homogène des tôles, des rampes inférieures 10 dont les jets sont dirigés de bas en haut, sont disposées au-dessous de la tôle, et approximativement en face des rampes supérieures 7, 8, 9 de manière que la surface couverte par les jets sur la surface inférieure de la tôle, corresponde à celle couverte sur la surface supérieure par les jets des rampes supérieures. On évite ainsi les tensions produites par des différences de refroidissement sur les deux faces de la tôle et par conséquent les déformations.

Le problème de l'évacuation des gouttelettes ayant atteint la tôle ne se pose pas pour les rampes inférieures 10, les gouttelettes retombant par gravité et ne risquant pas de se rassembler sur la tôle pour modifier localement les conditions de refroidissement.

Une forme de réalisation des caissons d'aspiration est montrée figure 2. Un caisson est formé d'un châssis métallique, de forme approximativement parallélépipédique, fermé sur trois de ses côtes longitudinaux par un coffrage assurant l'etanchéité. Les extrémités du caisson sont fermées par des plaques 11 portant une trappe 12 centrale donnant accès au séparateur de gouttes. Les profilés constituant la partie supérieure du châssis se prolongent à l'extérieur du coffrage pour assurer la fixation du caisson sur le bâti principal de l'installation. La paroi supérieure 13 du coffrage porte, selon l'exemple de réalisation, deux passages circulaires 14, 15 sur lesquels sont fixés des carters cylindriques 16, 17 reliés à l'aspiration de ventilateurs (non représentés).

Selon la coupe transversale de la figure 3, le caisson comporte à sa partie inférieure, approximativement dans le prolongement de ses faces latérales 18, 19, des jupes mobiles 20, 21 qui confinent et isolent la zone de rejaillissement évitent, en cas de déformation de la tôle à traiter, la détérioration des caissons et permettant le passage de la tôle déformée. Cette disposition permet de placer les pulvérisateurs supérieurs à une distance suffisante de la ligne de passe (par exemple 0,7 m) pour autoriser le passage de tôles déformées sans détérioration de la machine.

Le caisson laisse à sa partie inférieure une ouverture longitudinale 22 de relativement grande largeur, limitée d'un côté par une gouttière 23 et de l'autre par une séparation 24 qui forme, avec une paroi supérieure 25 et une face d'un séparateur de gouttes 26, une chambre dans laquelle est aspiré le mélange air-gouttelettes rejaillissant entre les jupes 20, 21. Une certaine partie des gouttelettes se déposent sur les parois et retombent dans la gouttière 2, 3 tandis que l'autre partie passe dans les plaques du séparateur 26 où les gouttelettes sont retenues et s'écoulent dans la partie inférieure comprise entre la séparation 24 et la paroi 19 formant une gouttière 27. Des boîtes 28, 29 prévues aux extrémités du caisson, reçoivent l'eau récupérée par les gouttières qui est conduite par des canalisations (non représentées) à une évacuation ou à une installation de recyclage.

Le nombre d'éléments de l'installation (caissons d'aspiration et rampes de pulvérisation) dépend de la longueur du produit à traiter mais également de la capacité de refroidissement desirée.

Quelle que soit la longueur de l'installation, donc le nombre d'éléments, elle comportera toujours un caisson d'aspiration en entrée et un caisson en sortie, ceci afin d'éviter dans la mesure du possible une dissémination dans l'atmosphère du brouillard produit par les rampes de pulverisation.

Les séparateurs de gouttes 26 peuvent, en variante, être disposés à l'extérieur des caissons d'aspiration. Dans ce cas, plusieurs caissons pourront être reliés à un seul coffre portant les séparateurs 26 et les ventilateurs d'aspiration.

## Revendications

1. Installation de refroidissement, par pulvérisation d'eau, d'une plaque de matériau à haute température et notamment d'une tôle (2) forte de grande largeur, défilant à travers l'installation, ladite installation comportant des rampes de pulvérisation (7, 8, 9), alimentées en eau et air sous pression qui assure la pulvérisation de l'eau en gouttes et leur projection à grande vitesse sur la plaque à refroidir (2), alternant avec des caissons d'aspiration (3, 4, 5, 6), caractérisée en ce que la plaque défilant horizontalement à travers l'installation et étant refroidie sur ses deux faces, seules les rampes de pulvérisation supérieures (7, 8, 9) sont disposées entre les caissons d'aspiration (3,4, 5, 6) et de manière que chaque rampe soit disposée entre deux caissons et séparée de ceux-ci par un espace ménageant des entrées d'air extérieur de manière à créer des flux symétriques d'air de balayage qui entraînent sélectivement et évacuent vers le haut les gouttelettes rejaillissantes produites par le fractionnement mécanique et thermique des gouttes d'eau lors de leur impact sur la face supérieure de la plaque.

2. Installation selon la revendication 1, caractérisée en ce que les caissons d'aspiration (3, 4, 5, 6) sont prévus pour évacuer la totalité du débit d'air de balayage, incluant le débit d'air de pulvérisation injecté par les rampes (7, 8, 9) et le débit d'air sec induit entre les caissons et les rampes.

3. Installation selon la revendication 1, caractérisée en ce que les rampes de pulvérisation supérieures (7, 8, 9) et la partie inférieure fixe des caissons d'aspiration (3, 4, 5, 6) sont situés à une distance suffisamment grande de la ligne de passe pour autoriser le passage de tôles déformées sans détérioration de la machine.

4. Installation selon l'une des revendications 1 à 3, caractérisée en ce qu'au moins une rampe de pulvérisation (7, 8, 9) est constituée d'un pulvérisateur à jet en nappe.

5. Installation selon l'une des revendications 1 à 4, caractérisée en ce qu'elle comporte des rampes de pulvérisation (10) disposées sous la face inférieure du matériau en plaque (2), approximativement en face des rampes de pulvérisation (7 à 9) de la face supérieure.

6. Installation selon l'une des revendications précédentes, dans laquelle les caissons d'aspiration (3, 4, 5, 6) sont constitués d'un coffrage parallélépipédique fermé sur trois de leurs côtés longitudinaux, caractérisée en ce que lesdits caissons présentent sur le quatrième côté une ouverture longitudinale (22), limitée sur au moins un de ses bords longitudinaux, par une gouttière (23,27) recevant l'eau formée par les gouttelettes qui se déposent sur les côtés (18, 19) du coffrage, des boîtes de récupération (28, 29) prévues aux extrémités du caisson recevant l'eau des gouttières, et en ce que les côtés opposés (18, 19) du coffrage situés de part et d'autre de l'ouverture (22) portent dans leur prolongement des jupes (20, 21) mobiles.

7. Installation selon la revendication 6, caractérisée en ce que l'autre bord longitudinal de l'ouverture est limité par une séparation (24), comportant une face d'un séparateur de gouttelettes (26) qui forme avec le côté du coffrage opposé à l'ouverture une chambre dans laquelle est aspiré le mélange air-gouttelettes, les gouttelettes retenues par le séparateur (26) s'écoulant entre la séparation (24) et le côté (19) du caisson vers des boîtes de récupération (28, 29) prévues aux extrémités du caisson et recevant l'eau des gouttières.

8. Dispositif selon la revendication 1, caractérisé en ce que les séparateurs de gouttelettes (26) sont disposés à l'extérieur des caissons d'aspiration (3, 5, 6), plusieurs caissons étant reliés à un seul coffre portant les séparateurs (26) et les ventilateurs d'aspiration.

## Patentansprüche

1. Anlage zur Abkühlung, durch Zerstäubung von Wasser, für eine Platte eines Materials mit hoher Temperatur, insbesondere eines starken Bleches (2) mit großen Ausmessungen, das durch die Anlage hindurchwandert, wobei diese Zerstäuberrampen (7, 8, 9) enthält, die mit Wasser und Luft unter Druck versorgt werden, was die Zerstäubung des Wassers in Tropfen und deren Transport mit hoher Geschwindigkeit auf die zu kühlende Platte (2) gewährleistet, und abwechselnd dazu mit Abzugskästen (3, 4, 5, 6) versehen ist, dadurch gekennzeichnet, daß die in horizontaler Richtung durch die Anlage vorbeiwandernde Platte auf ihren beiden Flächen gekühlt wird, wobei lediglich die oberen Zerstäuberrampen (7, 8, 9) zwischen den Abzugskästen (3, 4, 5, 6) angeordnet sind dergestalt, daß jede Rampe zwischen zwei Kästen angeordnet ist und von diesen durch einen Raum getrennt ist, der Eingänge für die Außenluft bildet dergestalt, daß symmetrische Strömungen von Abführluft erzeugt werden, die selektiv die zurückspritzenden Tröpfchen mitreißen und nach oben evakuieren, die durch die mechanische und thermische Fraktionierung der Wassertropfen während des Auftreffens auf der oberen Fläche der Platte gebildet werden.

2. Anlage nach Anspruch 1, dadurch gekennzeichnet, daß die Abzugskästen (3, 4, 5, 6) dazu vorgesehen sind, die Gesamtheit der durchströmenden Abführluft zu evakuieren, inklusive der durchströmenden Zerstäuberluft, die durch die Rampen (7, 8, 9) injiziert wird und der durchströmenden trockenen Luft, die zwischen den Kästen und Rampen auftritt.

3. Anlage nach Anspruch 1, dadurch gekennzeichnet, daß die oberen Zerstäuberrampen (7, 8, 9) und der untere feste Teil der Abzugskästen (3, 4, 5, 6) in einer ausreichend großen Entfernung zu der Durchführlinie angeordnt sind, um ein Hindurchführen von deformierten Blechen zu erlauben, ohne daß dabei die Maschine beschädigt wird.

4. Anlage nach einem der Ansprüche 1 bis 3, dadurch gekennzeichnet, daß mindestens eine der Zerstäuberrampen (7, 8, 9) durch einen Zerstäuber mit flächigem Strahl (jet en nappe) gebildet wird.

5. Anlage nach einem der Ansprüche 1 bis 4, dadurch gekennzeichnet, daß sie Zerstäuberrampen (10) enthält, die unter der unteren Fläche des Plattenmaterials (2) in etwa gegenüber den Zerstäuberrampen (7 bis 9) der oberen Fläche angeordnet sind.

6. Anlage nach einem der vorhergehenden Ansprüche, in der die Abzugskästen (3, 4, 5, 6) durch ein Gehäuse in Form eines Langwürfels gebildet werden, das auf drei seiner Längsseiten geschlossen ist, dadurch gekennzeichnet, daß die Kästen im Bereich der vierten Seite eine Längsöffnung (22) aufweisen, die zumindest in einem ihrer Längsränder durch eine Tropfrinne (23, 27) begrenzt wird, die das durch die Tröpfchen, die sich auf den Seiten (18, 19) des Gehäuses absetzen, gebildete Wasser auffängt, wobei Sammelvorrichtungen (28, 29) an den Enden des Kastens vorgesehen sind, die das Wasser der Tropfrinnen aufnehmen und weiterhin dadurch gekennzeichnet, daß die gegenüberliegenden Seiten (18, 19) des Gehäuses, die sich zu beiden Seiten der Öffnung (22) befinden, in ihrer Verlängerung bewegliche Schürzen (20, 21) tragen.

7. Anlage nach Anspruch 6, dadurch gekennzeichnet, daß der andere Längsrand der Öffnung durch eine Scheidewand (24) begrenzt wird, die eine Fläche eines Tröpfchenabscheiders (26) enthält und die mit der der Öffnung gegenüberliegenden Seite des Gehäuses eine Kammer bildet, in die das aus Luft und Tröpfchen bestehende Gemisch gesogen wird, wobei sich die durch den Abscheider (26) zurückgehaltenen Tröpfchen zwischen der Scheidewand (24) und der Seite (19) des Kastens in Richtung der Sammelvorrichtungen (28, 29) bewegen, die an den Enden des Kastens zur Aufnahme des Wassers aus den Tropfrinnen vorgesehen sind.

8. Vorrichtung nach Anspruch 1, dadurch gekennzeichnet, daß die Tröpfchenabscheider (26) außerhalb der Abzugskästen (3, 5, 6) angeordnet sind, wobei mehrere Kästen an ein einziges Gehäuse angeschlossen sind, das die Abscheider (26) und die Ansauggebläse trägt.

## Claims

1. Cooling apparatus, by water-spraying, of a plate in a high temperature material and in particular of a thick metal sheet (2) of large width, moved through the apparatus, said apparatus comprising spray-bars (7, 8, 9) supplied with water and pressurized air which provides the spraying of water in drop form and their high-speed projection onto the plate (2) to be cooled, alternated with suction chambers (3, 4, 5, 6) characterized in that the plate being horizontally, moved through the apparatus and cooled on both of its faces, only the upper spray-bars (7, 8, 9) are located between the suction chambers so that each bar is located between two chambers and spaced from the latter by a distance providing fresh air inputs for creating symetrical sweeping air flux which selectively drive upwardly for draining off, deflected droplets formed through thermal and mechanical divisions of the drop impacting the upper surface of the plate.

2. Apparatus according to claim 1, characterized in that the suction chambers (3, 4, 5, 6) are designed for draining off the total sweeping air flow, including the spraying air flow injected between the chambers and the bars.

3. Apparatus according to claim 1, characterized in that the upper spray-bars (7, 8, 9) and the fixed lower part of the suction chambers (3, 4, 5, 6) are located at a distance of the plate path large enough to allow deformed metal sheets to pass without damaging the machine.

4. Apparatus according to anyone of claims 1 to 3, characterized in that at least one spray-bar (7; 8, 9) consists of a sheet-jet sprayer.

5. Apparatus according to anyone of claims 1 to 4, characterized in that it has a spray-bars (10) arranged beneath the lower surface of the sheet material (2), approximately opposite the spray-bars (7 to 9) of the upper surface.

6. Apparatus according to anyone of the preceding claims, in which the suction chambers (3, 4, 5, 6) consist of a parallelepipedic casing closed on three of its longitudinal sides, characterized in that said chambers are provided, on the fourth side, with a longitudinal opening (22), delimited, at least on one side, by a gutter (23, 24) receiving the water formed by the droplets which are deposited on the walls (18, 19) of the casing, water chests (28, 29) provided at the ends of the chambers receiving the water recovered by the gutters, and in that flaps (20, 21) are provided in the extension of the opposed side faces (18, 19) along the opening.

7. Apparatus according to claim 6, characterized in that the other longitudinal side of the opening is provided with a separating wall (24) comprising a side of a droplet separator (26) wich forms, with the sides of the casing opposite with regard to the opening, a chamber inside which the air/ droplet mixture is sucked, the droplets retained by the separator (26) flowing away between the separating wall (24) and the side (19) of the casing, into the water chests (28, 29) provided at the ends of the casing receiving the water recovered by the gutters.

8. Apparatus according to claim 1, characterized in that the droplet separators (26) are placed outside the suction chambers (3, 4, 5, 6), several suction chambers being connected to one casing only comprising the separators (26) and suction fans.
